# EUROPÄISCHE PATENTSCHRIFT

(11) **EP 2 418 329 B1**
(45) Veröffentlichungstag und Bekanntmachung des Hinweises auf die Patenterteilung: **02.03.2016**
(21) Anmeldenummer: 11177360.2
(22) Anmeldetag: 12.08.2011
(51) Int. Cl.: E03C 1/04, E03C 1/046

(54) **Zapfarmatur für eine Trinkwasserversorgung**
Tap fitting for a drinking water supply
Robinet de puisage pour une alimentation en eau potable

(30) Priorität: 12.08.2010 DE 202010011332 U
(43) Veröffentlichungstag der Anmeldung: 15.02.2012
(73) Patentinhaber: Waterhouse ATT Atlas Technique & Trade GmbH, 27777 Ganderkesee (DE)
(72) Erfinder: Schmidt, Oliver, 27777 Ganderkesee (DE)
(74) Vertreter: Siekmann, Gunnar

(56) Entgegenhaltungen:
- DE-A1-102004 037 569
- DE-C2- 3 934 216
- DE-U1-202006 010 113
- JP-A- 2008 208 582
- US-A1- 2008 184 482

## Beschreibung

Die Erfindung betrifft eine Zapfarmatur für eine Trinkwasserversorgung, dessen Armaturengehäuse wenigstens eine Trinkwasserleitung mit wenigstens einer Zapföffnung aufweist, wobei das Armaturengehäuse wenigstens einen der Trinkwasserleitung zugeordneten Desinfektionsmittelanschluss aufweist, um das Desinfizieren der Zapföffnung und der Trinkwasserleitung zu ermöglichen.

Bekannte Zapfarmaturen dienen der Trinkwasserentnahme an Wasch- und Spülbecken, in Badewannen oder Duschkabinen sowie an Hausaußenwänden. Dabei dient die Trinkwasserentnahme der in Küchenbereichen installierten Zapfarmaturen sowohl der Zubereitung von Getränken und Nahrungsmitteln als auch der Reinigung der Hände und diverser Haushaltsgegenstände. Hierbei kommt es regelmäßig zu Berührungen zwischen der Zapföffnung und den zu reinigenden Händen sowie den zu reinigenden oder zu befüllenden Gegenständen. Durch die Berührungen können an den Händen oder Gegenständen anhaftende Keime oder Bakterien an die Zapföffnung gelangen und von dort die das Armaturengehäuse durchlaufende Trinkwasserleitung besiedeln, bis dieser Besiedlung durch Einleitung eines Desinfektionsmittels über den Desinfektionsmittelanschluss ein kurzzeitiges Ende gesetzt wird. Folglich besteht bei bekannten Zapfarmaturen das Risiko, dass das an ihnen gezapfte Trinkwasser über eine Neukontamination mit Bakterien oder Keimen kontaminiert ist.

Aus der japanischen Anmeldeschrift JP 2008 208582 A ist eine gattungsgemäße Zapfarmatur bekannt, in deren Armaturengehäuse eine Wasseraufbereitungskartusche zum Desinfizieren der Zapföffnung angeordnet ist. Der Dises Dokument wird als nächstliegender Stand der Technik augesehen.

Wasseraufbereitungskartusche zugeordnete Ventilanordnungen sollen einen unkontrollierten Austritt von Desinfektionsmittel verhindern. Andere als Sonderkonstruktionen ausgeführte Zapfarmaturen sind beispielsweise aus der US-amerikanischen Anmeldeschrift US 2008/184482 A1, der deutschen Patentschrift DE 39 34 216 C2, der deutschen Gebrauchsmusterschrift DE 20 2006 010 113 U1 sowie der deutschen Offenlegungsschrift DE 10 2004 037 569 A1 bekannt.

Der Erfindung liegt die Aufgabe zugrunde, eine Zapfarmatur der eingangs genannten Gattung aufzuzeigen, mit der das Risiko einer Neukontamination des Trinkwassers mit Keimen und Bakterien nachhaltig herabgesetzt ist.

Diese Aufgabe ist erfindungsgemäß mit einer Zapfarmatur mit den Merkmalen des Patentanspruches 1 gelöst. Vorteilhafte Weiterbildungen der Erfindung sind in den Unteransprüchen angegeben.

Die erfindungsgemäße Zapfarmatur zeichnet sich dadurch aus, dass das Armaturengehäuse wenigstens eine Abwasserleitung mit wenigstens einem Abwassereinlauf aufweist, dass das Armaturengehäuse wenigstens ein zwischen der Abwasserleitung und der Trinkwasserleitung stellbeweglich gehaltenes Verbindungsstück aufweist. Über den Desinfektionsmittelanschluss kann dem durch das Armaturengehäuse fließenden Trinkwasser zur Herstellung einer Desinfektionsmittellösung bedarfsweise ein Desinfektionsmittel beigemengt werden. Das Verbindungsstück dient der Weiterleitung der in der Trinkwasserleitung hergestellten Desinfektionsmittellösung durch die Zapföffnung hindurch und in die Abwasserleitung hinein. In regelmäßigen Zeitintervallen durchgeführt, ist mit der erfindungsgemäßen Zapfarmatur verhindert, dass an die Zapföffnung gelangte Bakterien und Keime in der Trinkwasserleitung aufsteigen und das Trinkwasser in einer für den Menschen gesundheitsgefährdenden Konzentration kontaminieren können.

Nach einer ersten Weiterbildung der Erfindung weist der Desinfektionsmittelanschluss mit wenigstens einer Desinfektionsmittelpatrone zusammenwirkende Kupplungsstrukturen auf. Mit den Kupplungsstrukturen ist vorzugsweise wenigstens eine Schnellverschlusskupplung ausgebildet, welche das komfortable Anschließen und Abnehmen der Desinfektionsmittelpatrone ohne den Einsatz von Werkzeugen erlaubt. Geeignete Kupplungsstrukturen sind insbesondere aus Steckverbindungen, Bajonett- oder Spannhebelverschlüssen bekannte Kupplungsstrukturen.

Nach einer nächsten Weiterbildung der Erfindung ist vorgesehen, dass die Zapföffnung mit dem Verbindungsstück schwenkbeweglich an der Trinkwasserleitung gehalten ist, dass der Abwassereinlauf in der Bewegungsbahn bzw. im Schwenkradius der Zapföffnung angeordnet ist, und dass der Abwassereinlauf und die Zapföffnung in einer Spülstellung miteinander korrespondierende Anschlussstrukturen aufweisen. Zur schwenkbeweglichen Halterung der Zapföffnung weist das Verbindungsstück eine gelenkig mit der Trinkwasserleitung verbundene Zapfleitung auf. Die in der Spülstellung miteinander korrespondierenden Anschlussstrukturen weisen insbesondere lagefest miteinander korrespondierende Passflächen sowie flüssigkeitsdicht miteinander korrespondierende Dichtflächen auf. Bei nicht mit einer Desinfektionsmittelpatrone besetztem Desinfektionsmittelanschluss kann die Spülstellung auch dazu genutzt werden, die insbesondere von einem Strahlregler ausgebildete Zapföffnung über die Dichtflächen vor der Atmosphäre und damit vor dem Eindringen von Bakterien und Keimen zu schützen. Zur Trinkwasserentnahme sind die miteinander korrespondierenden Anschlussstrukturen des Abwassereinlaufes und der Zapföffnung in einer Zapfstellung beabstandet zueinander angeordnet. An der Zapföffnung erlaubt diese Beanstandung die ungehinderte Ausbildung eines Trinkwasserstrahls, der vorzugsweise in ein Wasch- oder Spülbecken gerichtet ist.

Nach einer besonders vorteilhaften Weiterbildung der Erfindung weist das Armaturengehäuse wenigstens ein dem Desinfektionsmittelanschluss stellbeweglich zugeordnetes Verschlussteil auf, wobei das Verschlussteil eine dem Anschluss einer Desinfektionsmittelpatrone in einer Sperrstellung entgegenwirkende Sperrstruktur aufweist. Der stellbeweglichen Anordnung des Verschlussteiles zur Folge besteht vorteilhaft die Möglichkeit, den Desinfektionsmittelanschluss in Abhängigkeit vorherrschender Betriebszustände für den Anschluss einer Desinfektionsmittelpatrone zu sperren oder freizugeben. Vorzugsweise ist das Verschlussteil als eine dem Desinfektionsmittelanschluss zugeordnete Abdeckung ausgebildet, die an der Peripherie des Armaturengehäuses stellbeweglich geführt ist.

Um ein Zapfen der in der Trinkwasserleitung hergestellten Desinfektionsmittellösung zu verhindern, ist mit dem Verbindungsstück in seiner Zapfstellung eine das Verschlussteil in seiner Sperrstellung haltende Anschlagstruktur ausgebildet. In zwingender Weise ergibt sich daraus, dass das Verschlussteil den Desinfektionsmittelanschluss nur dann freigeben kann, wenn das Verbindungsstück seine Spülstellung einnimmt, in der die Zapföffnung an den Wassereinlauf angeschlossen ist.

Nach einer anderen Weiterbildung der Erfindung weist das Armaturengehäuse wenigstens einen Getränkeaufbereitungsanschluss auf. Über den Getränkeaufbereitungsanschluss kann dem durch das Armaturengehäuse fließenden Trinkwasser zur Herstellung eines Getränkes bedarfsweise ein Saftkonzentrat, Aufmineralisierungskonzentrat, Kohlendioxid oder andere, den Geschmack beeinflussende Aufbereitungsmittel beigemengt werden.

Zur bedarfsweisen Beimengung dieser Zusatzmittel weist der Getränkeaufbereitungsanschluss mit wenigstens einer Zusatzmittelpatrone zusammenwirkende Kupplungsstrukturen auf, die jedoch zu den Kupplungsstrukturen des Desinfektionsmittelanschlusses konstruktiv unterschiedlich ausgebildet sind. Mit der unterschiedlichen Ausbildung der Kupplungsstrukturen ist ein versehentliches Anschließen einer Desinfektionsmittelpatrone an einen Getränkeaufbereitungsanschluss zuverlässig verhindert.

Um auch zu verhindern, dass ein in der Trinkwasserleitung aufbereitetes Getränk durch die Zapföffnung hindurch versehentlich in die Abwasserleitung hineingeleitet werden kann, wird vorgeschlagen, dass das Verschlussteil wenigstens bei einer am Getränkeaufbereitungsanschluss angeschlossenen Zusatzmittelpatrone als das Verbindungsstück in seiner Zapfstellung haltender Schwenkanschlag ausgebildet ist. Dabei fungiert die Zusatzmittelpatrone oder die ihr zugeordnete Anschlussstruktur für das Verschlussteil als ein Stellwegbegrenzer, mit welchem der Schwenkanschlag im Stellweg des schwenkbeweglich gehaltenen Verbindungsteiles festgesetzt ist. Der Schwenkanschlag ist vorzugsweise durch einander kontaktierende Bauteilbereiche hergestellt. Es liegt jedoch im Rahmen der Erfindung, den Schwenkanschlag auf der Basis elektrischer Endlagenschalter zu realisieren.

Um andererseits zu verhindern, dass eine in der Trinkwasserleitung hergestellte Desinfektionsmittellösung die Zapföffnung als frei zugänglicher Flüssigkeitsstrahl verlässt, wird vorgeschlagen, dass das Verschlussteil wenigstens bei einer am Desinfektionsmittelanschluss angeschlossenen Desinfektionsmittelpatrone eine das Verbindungsstück in seiner Spülstellung haltende Verriegelungsstruktur aufweist. Dabei fungiert die Desinfektionsmittelpatrone oder die ihr zugeordnete Anschlussstruktur für das Verschlussteil ebenfalls als Stellwegbegrenzer, mit welchem die Verriegelungsstruktur im Stellweg des schwenkbeweglich gehaltenen Verbindungsstückes festgesetzt ist. Die Verriegelungsstruktur ist vorzugsweise durch eine Ausbildung formschlüssig ineinandergreifender Bauteilbereiche hergestellt. Es liegt jedoch im Rahmen der Erfindung, die Verriegelungsstruktur auf der Basis eines Elektromagneten zu realisieren.

Für die Zapfarmatur bestimmte Desinfektionsmittelpatronen und Zusatzmittelpatronen zeichnen sich insbesondere durch die konstruktiv unterschiedliche Ausbildung ihrer Kupplungsstrukturen aus. Außerdem weisen für die erfindungsgemäße Zapfarmatur bestimmte Desinfektionsmittelpatronen und Zusatzmittelpatronen als Stellwegbegrenzer fungierende Anschlussstrukturen auf, mit denen Bedienungsfehler der Zapfarmatur zuverlässig verhindert sind.

Ein Ausführungsbeispiel der Erfindung, aus dem sich weitere erfinderische Merkmale ergeben, ist in der Zeichnung dargestellt. Es zeigen:
- Fig. 1:: eine perspektivische Ansicht der erfindungsgemäßen Zapfarmatur beim Zapfen von Trinkwasser;
- Fig. 2:: eine perspektivische Ansicht der erfindungsgemäßen Zapfarmatur beim Zapfen eines aufbereiteten Getränkes; und
- Fig. 3:: eine perspektivische Ansicht der erfindungsgemäßen Zapfarmatur beim Spülen mit einer Desinfektionsmittellösung.

Die Fig. 1 zeigt eine perspektivische Ansicht der erfindungsgemäßen Zapfarmatur beim Zapfen von Trinkwasser 1. Das auf einem Spülbecken 2 installierte Armaturengehäuse 3 weist eine Trinkwasserleitung 4 mit einer Zapföffnung 5 auf, aus der das Trinkwasser 1 als Freistrahl austritt. Außerdem weist das Armaturengehäuse 3 eine Abwasserleitung 6 mit einem Abwassereinlauf 7 auf. Zwischen der Abwasserleitung 6 und der Trinkwasserleitung 4 weist das Armaturengehäuse 3 ein stellbeweglich am Armaturengehäuse 3 gehaltenes Verbindungsstück 8 auf. Weiterhin weist das Armaturengehäuse 3 einen der Trinkwasserleitung 4 zugeordneten Desinfektionsmittelanschluss 9 auf. Die Zapföffnung 5 ist über das Verbindungsstück 8 schwenkbeweglich an der Trinkwasserleitung 4 gehalten, wobei der Abwassereinlauf 7 im Schwenkradius der Zapföffnung 5 angeordnet ist. Darüber hinaus weist das Armaturengehäuse 3 ein dem Desinfektionsmittelanschluss 9 stellbeweglich zugeordnetes Verschlussteil 10 auf, mit welchem der in einem Ausbruch dargestellte Desinfektionsmittelanschluss 9 abgedeckt ist. Unterhalb des Desinfektionsmittelanschlusses 9 weist das Armaturengehäuse 3 einen Getränkeaufbereitungsanschluss 11 auf. Der Desinfektionsmittelanschluss 9 sowie der Getränkeaufbereitungsanschluss 11 weisen jeweils eine Zuführungsleitung 12, 13 auf, die außerhalb des Armaturengehäuses 3 mit der Trinkwasserleitung 4 verbunden ist.

Die Fig. 2 zeigt eine perspektivische Ansicht der erfindungsgemäßen Zapfarmatur beim Zapfen eines mit einem Kirschsaftkonzentrat hergestellten Getränkes 14. In diesem Betriebszustand weist das Verschlussteil 10 bei einer am Getränkeaufbereitungsanschluss angeschlossenen Zusatzmittelpatrone 15 einen das Verbindungsstück 8 in seiner Zapfstellung haltenden Schwenkanschlag 16 auf. Hierzu weist die Zusatzmittelpatrone 15 eine am Verschlussteil 10 anstehende Stützfläche 17 auf. Zwei an einer Sichtseite 18 des Armaturengehäuses 3 ausgebildete Kontaktgeber 19, 20 dienen dem wahlweisen Zapfen von Saft oder Wasser. Gleiche Bauteile sind mit gleichen Bezugszahlen versehen.

Die Fig. 3 zeigt eine perspektivische Ansicht der erfindungsgemäßen Zapfarmatur beim Spülen mit einer Desinfektionsmittellösung. In diesem Betriebszustand weist das Verschlussteil 10 bei einer am Desinfektionsmittelanschluss angeschlossenen Desinfektionsmittelpatrone 21 eine das Verbindungsstück 8 in seiner Spülstellung haltende Verriegelungsstruktur 22 auf. Dabei ist die Verriegelungsstruktur 22 durch den oberen Randbereich des hohlzylindrisch ausgebildeten Verschlussteiles 10 hergestellt. Um das Verbindungsstück 8 in seiner Spülstellung halten zu können, weist die Desinfektionsmittelpatrone 21 eine am unteren Rand 23 des Verschlussteiles 10 anstehende Stützstruktur (nicht dargestellt) auf. Bei am Desinfektionsmittelanschluss angeschlossener Desinfektionsmittelpatrone 21 dienen die an der Sichtseite 18 des Armaturengehäuses 3 ausgebildeten Kontaktgeber 19, 20, bei einer zeitgleichen Betätigung, dem Einleiten des Spülvorganges. Gleiche Bauteile sind hier ebenfalls mit gleichen Bezugszahlen versehen.

## Patentansprüche

1. Zapfarmatur für eine Trinkwasserversorgung, deren Armaturengehäuse (3) wenigstens eine Trinkwasserleitung (4) mit wenigstens einer Zapföffnung (5) aufweist, wobei das Armaturengehäuse (3) wenigstens einen der Trinkwasserleitung (4) zugeordneten Desinfektionsmittelanschluss (9) aufweist, um das Desinfizieren der Zapföffnung und der Trinkwasserleitung zu ermöglichen,
**dadurch gekennzeichnet,**
**dass** das Armaturengehäuse (3) wenigstens eine Abwasserleitung (6) mit wenigstens einem Abwassereinlauf (7) aufweist, und
**dass** das Armaturengehäuse (3) wenigstens ein zwischen der Abwasserleitung (6) und der Trinkwasserleitung (4) stellbeweglich gehaltenes Verbindungsstück (8) aufweist.

2. Zapfarmatur nach Anspruch 1, **dadurch gekennzeichnet, dass** der Desinfektionsmittelanschluss (9) mit wenigstens einer Desinfektionsmittelpatrone (21) zusammenwirkende Kupplungsstrukturen aufweist.

3. Zapfarmatur nach Anspruch 1 oder 2, **dadurch gekennzeichnet, dass** die Zapföffnung (5) mit dem Verbindungsstück (8) schwenkbeweglich an der Trinkwasserleitung (4) gehalten ist, dass der Abwassereinlauf (7) in der Bewegungsbahn der Zapföffnung (5) angeordnet ist, und dass der Abwassereinlauf (7) und die Zapföffnung (5) in einer Spülstellung miteinander korrespondierende Anschlussstrukturen aufweisen.

4. Zapfarmatur nach Anspruch 3, **dadurch gekennzeichnet, dass** die miteinander korrespondierenden Anschlussstrukturen des Abwassereinlaufes (7) und der Zapföffnung (5) in einer Zapfstellung beabstandet zueinander angeordnet sind.

5. Zapfarmatur nach einem der Ansprüche 2 bis 4, **dadurch gekennzeichnet, dass** das Armaturengehäuse (3) wenigstens ein dem Desinfektionsmittelanschluss (9) stellbeweglich zugeordnetes Verschlussteil (10) aufweist, und dass das Verschlussteil (10) eine dem Anschluss einer Desinfektionsmittelpatrone (21) in einer Sperrstellung entgegenwirkende Sperrstruktur aufweist.

6. Zapfarmatur nach Anspruch 5, **dadurch gekennzeichnet, dass** mit dem Verbindungsstück (8) in seiner Zapfstellung eine das Verschlussteil (10) in seiner Sperrstellung haltende Anschlagstruktur ausgebildet ist.

7. Zapfarmatur nach einem der Ansprüche 1 bis 6, **dadurch gekennzeichnet, dass** das Armaturengehäuse (3) wenigstens einen Getränkeaufbereitungsanschluss (11) aufweist.

8. Zapfarmatur nach Anspruch 7, **dadurch gekennzeichnet, dass** der Getränkeaufbereitungsanschluss (11) mit wenigstens einer Zusatzmittelpatrone (15) zusammenwirkende Kupplungsstrukturen aufweist, die zu den Kupplungsstrukturen des Desinfektionsmittelanschlusses (9) konstruktiv unterschiedlich ausgebildet sind.

9. Zapfarmatur nach Anspruch 8, **dadurch gekennzeichnet, dass** das Verschlussteil (10) wenigstens bei einer am Getränkeaufbereitungsanschluss (11) angeschlossenen Zusatzmittelpatrone (15) als das Verbindungsstück (8) in seiner Zapfstellung haltender Schwenkanschlag (16) ausgebildet ist.

10. Zapfarmatur nach einem der Ansprüche 3 bis 9, **dadurch gekennzeichnet, dass** das Verschlussteil (10) wenigstens bei einer am Desinfektionsmittelanschluss (9) angeschlossenen Desinfektionsmittelpatrone (21) eine das Verbindungsstück (8) in seiner Spülstellung haltende Verriegelungsstruktur (22) aufweist.

## Claims

1. A tap fitting for a drinking-water supply, the fitting housing (3) of which has at least one drinking-water line (4) with at least one tap opening (5), wherein the fitting housing (3) has at least one disinfection-agent connection (9) assigned to the drinking-water line (4), in order to enable the disinfection of the tap opening and the drinking-water line,
**characterised**
**in that** the fitting housing (3) has at least one waste-water line (6) with at least one waste-water inlet (7), and
**in that** the fitting housing (3) has at least one connecting piece (8) held in an adjustably movable manner between the waste-water line (6) and the drinking-water line (4).

2. The tap fitting according to Claim 1, **characterised in that** the disinfection-agent connection (9) has coupling structures interacting with at least one disinfection-agent cartridge (21).

3. The tap fitting according to Claim 1 or 2, **characterised in that** the tap opening (5) is held on the drinking-water line (4) in a pivotably-movable manner using the connecting piece (8), **in that** the waste-water inlet (7) is arranged in the movement path of the tap opening (5), and **in that** the waste-water inlet (7) and the tap opening (5) have connection structures that correspond to one another in a rinsing position.

4. The tap fitting according to Claim 3, **characterised in that** the mutually corresponding connection structures of the waste-water inlet (7) and the tap opening (5) are arranged spaced from one another in a tapping position.

5. The tap fitting according to one of Claims 2 to 4, **characterised in that** the fitting housing (3) has at least one closure part (10) assigned to the disinfection-agent connection (9) in an adjustably movable manner, and **in that** the closure part (10) has a blocking structure, which counteracts the connection of a disinfection-agent cartridge (21) in a blocking position.

6. The tap fitting according to Claim 5, **characterised in that** a stop structure holding the closure part (10) in its blocking position is constructed using the connecting piece (8) in its tapping position.

7. The tap fitting according to one of Claims 1 to 6, **characterised in that** the fitting housing (3) has at least one beverage-preparation connection (11).

8. The tap fitting according to Claim 7, **characterised in that** the beverage-preparation connection (11) has coupling structures interacting with at least one additive cartridge (15), which coupling structures are constructed differently in terms of design from the coupling structures of the disinfection-agent connection (9).

9. The tap fitting according to Claim 8, **characterised in that**, at least in the case of an additive cartridge (15) connected on the beverage-preparation connection (11), the closure part (10) is constructed as the pivot stop (16) holding the connecting piece (8) in its tapping position.

10. The tap fitting according to one of Claims 3 to 9, **characterised in that**, at least in the case of a disinfection-agent cartridge (21) connected to the disinfection-agent connection (9), the closure part (10) has a locking structure (22) holding the connecting piece (8) in its rinsing position.

## Revendications

1. Robinet de puisage pour une alimentation en eau potable, dont le corps de robinetterie (3) comporte au moins une conduite d'eau potable (4) avec au moins un orifice de puisage (5), le corps de robinetterie (3) comportant au moins un raccord à désinfectant (9.) attribué à la conduite d'eau potable (4), pour assurer la désinfection de l'orifice de puisage et de la conduite d'eau potable,
**caractérisé en ce que**
le corps de robinetterie (3) comporte au moins une conduite d'eau usée (6) avec au moins une admission d'eau usée (7), et
**en ce que** le corps de robinetterie (3) comporte au moins une pièce de liaison (8) maintenue de façon mobile et réglable entre la conduite d'eau usée (6) et la conduite d'eau potable (4).

2. Robinet de puisage selon la revendication 1, **caractérisé en ce que** le raccord à désinfectant (9) comporte des structures d'accouplement coopérant avec au moins une cartouche de désinfectant (21).

3. Robinet de puisage selon la revendication 1 ou 2, **caractérisé en ce que** l'orifice de puisage (5) est maintenu de façon pivotante sur la conduite d'eau potable (4) avec la pièce de liaison (8), **en ce que** l'admission d'eau usée (7) est agencée dans la trajectoire de déplacement de l'orifice de puisage (5), et **en ce que** l'admission d'eau usée (7) et l'orifice de puisage (5) comportent des structures de raccordement correspondant les unes aux autres dans une position de rinçage.

4. Robinet de puisage selon la revendication 3, **caractérisé en ce que** les structures de raccordement correspondant les unes aux autres de l'admission d'eau usée (7) et de l'orifice de puisage (5) sont agencées à distance les unes des autres dans une position de puisage.

5. Robinet de puisage selon l'une des revendications 2 à 4, **caractérisé en ce que** le corps de robinetterie (3) comporte au moins une pièce d'obturation (10) attribuée de façon mobile et réglable au raccord à désinfectant (9), et **en ce que** la pièce d'obturation (10) comporte une structure de blocage agissant contre le raccord d'une cartouche de désinfectant (21) dans une position de blocage.

6. Robinet de puisage selon la revendication 5, **caractérisé en ce que** la pièce de liaison (8) dans sa position de puisage forme une structure de butée maintenant la pièce d'obturation (10) dans sa position de blocage.

7. Robinet de puisage selon l'une des revendications 1 à 6, **caractérisé en ce que** le corps de robinetterie (3) comporte au moins un raccord de préparation de boisson (11).

8. Robinet de puisage selon la revendication 7, **caractérisé en ce que** le raccord de préparation de boisson (11) comporte des structures d'accouplement coopérant avec au moins une cartouche d'adjuvant (15), lesquelles sont conçues avec une construction différente de celle des structures d'accouplement du raccord à désinfectant (9).

9. Robinet de puisage selon la revendication 8, **caractérisé en ce que** la pièce d'obturation (10) est formée comme une butée de pivotement (16) maintenant la pièce de liaison (8) dans sa position de puisage, au moins pour une cartouche d'adjuvant (15) reliée au raccord de préparation de boisson (11).

10. Robinet de puisage selon l'une des revendications 3 à 9, **caractérisé en ce que** la pièce d'obturation (10) comporte une structure de verrouillage (22) maintenant la pièce de liaison (8) dans sa position de puisage, au moins pour une cartouche de désinfectant (21) reliée au raccord à désinfectant (9).
